# EUROPÄISCHE PATENTANMELDUNG

(11) **EP 0 829 605 A2**
(43) Veröffentlichungstag der Anmeldung: **18.03.1998**
(21) Anmeldenummer: 97115712.8
(22) Anmeldetag: 10.09.1997
(51) Int. Cl.: E05C 17/54

(54) **Einrichtung zum Halten eines Verriegelungselementes einer Türe an der Türschwelle**

(30) Priorität: 12.09.1996 DE 19637110; 26.03.1997 DE 19712683
(71) Anmelder: Willrich, Peter, 53945 Blankenheim (DE)
(72) Erfinder: Willrich, Peter, 53945 Blankenheim (DE)
(74) Vertreter: Castell, Klaus, Dr.

(57) **Zusammenfassung**

Zum Halten eines Verriegelungselementes (2) an einer Türe (1) an der daruntergelegenen Türschwelle (3) dient eine Einrichtung (4), die eine Oberseite (5) aufweist mit einer Ausnehmung (6) zur Aufnahme des Verriegelungselementes (2) und eine Unterseite (7), die an der Türschwelle (3) befestigbar ist. Vorzugsweise ist die Unterseite (7) an die Form der Türschwelle (3) angepaßt.

## Beschreibung

Die Erfindung betrifft eine Einrichtung zum Halten eines Verriegelungselementes einer Türe an der Türschwelle.

Viele Türen haben senkrecht geführte Verriegelungselemente, die bei der Verriegelung der Türe in eine Öffnung in der Türschwelle eingreifen. Diese Öffnung ist meist eine einfache Bohrung in der Türschwelle, die so positioniert ist, dass beim Verschließen der Türe das Verriegelungselement in die Bohrung eingreift und ein Schwenken des Türflügels verhindert.

Diese Bohrungen sind einfach anbringbar und preiswert. Sie haben jedoch den Nachteil, dass durch die Bohrung Feuchtigkeit unter die Türschwelle gelangen kann.

Der Erfindung liegt daher die Aufgabe zugrunde eine Einrichtung vorzuschlagen, die ein Eindringen von Feuchtigkeit unter die Türschwelle verhindert.

Diese Aufgabe wird erfindungsgemäß dadurch gelöst, dass eine Einrichtung vorgeschlagen wird, die eine Oberseite mit einer Ausnehmung zur Aufnahme des Verriegelungselementes aufweist und eine Unterseite, die an der Türschwelle befestigbar ist.

Diese Einrichtung erlaubt ein Halten des Verriegelungselementes an der Türschwelle, ohne das die Türschwelle mit einer offenen Bohrung versehen wird. Somit wird mit Sicherheit verhindert, dass durch die Ausnehmung Feuchtigkeit in den Raum unter der Türschwelle eindringt.

Diese Einrichtung hat darüberhinaus den Vorteil, dass sie relativ zur Türschwelle leicht positionierbar ist und bei einem Verziehen der Türe die Position der Einrichtung verändert werden kann.

Die neue Halteeinrichtung vereinigt somit den bautechnischen Vorteil der Verhinderung von eindringender Feuchtigkeit mit dem handwerklichen Vorteil der leichten Positionierbarkeit der Einrichtung relativ zur Türschwelle. Darüber hinaus ist die Einrichtung einfach im Aufbau und preisgünstig herstellbar.

Je nach Einsatzzweck kann die Halteeinrichtung auch so hoch ausgeführt sein, dass die senkrechten Seitenflächen der Ausnehmung relativ große Flächen zum Halten des Verriegelungselementes aufweisen. Während im Stand der Technik diese Halteflächen durch die Dicke der Türschwelle vorgegeben sind und häufig unterdimensioniert wird, erlaubt die erfindungsgemäße Einrichtung eine Abstimmung der Anschlagflächen auf die Dimensionierung der Türflügel und den zur Herstellung der Halteeinrichtung gewählten Werkstoff.

Vorteilhaft ist es, wenn die Ausnehmung als Sackloch ausgebildet ist. Die Ausbildung der Ausnehmung als Sackloch erleichtert die Reinigung der Vertiefung, ermöglicht abgerundete Ecken und vermeidet Spalten, die optisch unansehnlich sind und in denen sich Verschmutzungen festsetzen können.

Eine einfache Art der Befestigung der Halteeinrichtung an der Türschwelle wird dadurch erreicht, dass am Boden des Sacklochs eine Bohrung für eine Schraube vorgesehen ist. Diese Schraube ist optisch im Loch versteckt und erlaubt eine schnelle Anbringung der Halteeinrichtung an der Türschwelle.

Eine alternative Ausführungsform wird dadurch erreicht, dass an den Seiten der Ausnehmung Bohrungen für Schrauben vorgesehen sind. Seitlich angebrachte Bohrungen ermöglichen die Verwendung mehrerer Schrauben und somit einen besseren Halt zwischen Halteeinrichtung und Türschwelle. Außerdem kann die Ausnehmung in ihrem Bodenbereich in minimaler Stärke ausgeführt sein, da dort keine Haltefunktion wahrgenommen werden muß. Im Extremfall kann die Ausnehmung sogar als durch die Einrichtung durchgehende Bohrung ausgebildet sein.

Vorteilhaft ist es, wenn die oberen, inneren Ränder der Ausnehmung abgeschrägt sind. Dies erlaubt eine Führung des Verriegelungselementes bei einer nicht vollständig genauen Positionierung zwischen Verriegelungselement und Halteeinrichtung.

Weiterhin wird vorgeschlagen, dass die Oberseite der Halteeinrichtung eine konvexe Fläche aufweist. Eine konvexe Fläche an der Oberseite der Halteeinrichtung erlaubt eine Führung des Verriegelungselementes und des gesamten Türflügels beiin Öffnen und Schließen der Türe. Diese Führung erlaubt ein sanftes Schließen der Türe, da der Türflügel - zumindest wenn er nicht optimal eingestellt ist - an der konvexen Fläche leicht angehoben wird, um in vertikaler Richtung die optimale Verrieglungsposition einzunehmen.

Besonders günstig ist es, wenn die Unterseite der Halteeinrichtung an die Form der Türschwelle angepaßt ist. Gerade bei zerklüfteten Türschwellenformen bedingt allein die Anpassung der sich gegenüberliegenden Flächen aneinander einen gewissen Halt zwischen Halteeinrichtung und Türschwelle. Außerdem werden durch die Anpassung Hohlräume vermieden, in die Wasser eindringen kann und in denen sich Schmutz sammelt.

Eine günstige Ausführungsform der Halteeinrichtung sieht vor, daß die Ausnehmung in Richtung des Verlaufs der Türschwelle größere Abmessungen aufweist als das Verriegelungselement. Eine derart vergrößerte Ausnehmung bringt beim Einsatz der Halteeinrichtung keine funktionellen Nachteile, sie erleichtert aber wesentlich die Positionierung der Halteeinrichtung relativ zur Türschwelle in Richtung des Verlaufs der Türschwelle.

Zur besseren seitlichen Führung des Türflügels können an den quer zum Verlauf der Türschwelle verlaufenden Rändern der Ausnehmung beispielsweise wulstartige Führungen vorgesehen werden, die das Verriegelungselement zur Ausnehmung führen. Auch eine Abschrägung am oberen Rand der Ausnehmung kann als Führung wirken.

Um ein Nachstellen sich verziehender Türen zu erleichtern, wird letztlich vorgeschlagen, daß die Einrichtung in Richtung quer zum Verlauf der Türschwelle positionierbar anordnenbar ist.

Letztlich wird noch vorgeschlagen, die Ausnehmung mit einem deckelartigen Verschluß zu versehen. Dieser Verschluß kann z. B. als mechanischer Federklappverschluß ausgebildet seien.

Zwei Ausführungsbeispiele erfindungsgemäßer Halteeinrichtungen sind in der Zeichnung beschrieben und werden im folgenden näher erläutert.

Es zeigt:
- Figur 1: ein Querschnitt durch eine an der Türschwelle eingebaute Halteeinrichtung mit zentraler Sacklochbohrung
- Figur 2: eine Draufsicht auf eine andere Ausführungsform einer Halteeinrichtung mit zwei Befestigungsbohrungen am Rand der Ausnehmung
- Figur 3: einen Schnitt durch die in Figur 2 gezeigte Halteeinrichtung längs der Linie III/III und
- Figur 4: einen Schnitt durch die in Figur 2 gezeigte Einrichtung längs der Linie IV/IV.

Figur 1 zeigt eine Türe 1 mit einem Verriegelungselement 2 und eine Türschwelle 3 mit einer Halteeinrichtung 4. Die Halteeinrichtung 4 hat eine Oberseite 5 mit einer Ausnehmung 6 zur Aufnahme des Verriegelungselementes 2 und eine Unterseite 7, die an die Form der Oberseite 8 der Türschwelle 3 angepaßt ist. Die Ausnehmung 6 ist als in das Vollmaterial der Halteeinrichtung 4 eingebrachtes Sackloch ausgebildet, an dessen Boden 9 eine Bohrung 10 für eine Schraube 11 vorgesehen ist. Die Schraube 11 geht durch die Bohrung 10 der Halteeinrichtung 4 in die Oberseite 8 der Türschwelle 3 und hält dadurch die Halteeinrichtung an der Türschwelle.

Die Oberseite der Halteeinrichtung 4 weist über ihre gesamte Fläche in Richtung quer zum Verlauf der Türschwelle 3 eine konvexe Fläche auf, die nur durch die Ausnehmung 6 unterbrochen wird. Diese konvexe Fläche dient der Führung der Türe 1 und erlaubt ein leichtes Anheben des Türflügels beim Zuziehen der Türe. Eine leichte Abschrägung des oberen, inneren Randes 12 der Ausnehmung 6 erleichtert das Einklinken des Verriegelungselementes 2 in die Halteeinrichtung 4.

Eine weitere Halteeinrichtung ist in den Figuren 2-4 dargestellt. Diese Halteeinrichtung 4' entspricht im wesentlichen der in Figur 1 dargestellten Halteeinrichtung 4 die Befestigung der Halteeinrichtung 4' an einer Türschwelle erfolgt jedoch über zwei Schrauben, die in Bohrungen 10' und 10'' an den Seiten der Ausnehmung 6' geführt sind. Dadurch kann eine in der Ausnehmung 6' angeordnete Bohrung entfallen.

Die Halteeinrichtungen sind aus Aluminium hergestellt. Bevorzugt ist jedoch auch eine Herstellung aus Kunststoff, insbesondere aus einem Duroplast, da dadurch bei hohen Stückzahlen eine Kostenreduktion erzielbar ist und das Verriegelungselement weicher von der Halteeinrichtung geführt wird.

## Patentansprüche

1. Einrichtung (4) zum Halten eines Führungselementes (2) einer Türe (1) an der Türschwelle (3), **dadurch gekennzeichnet**, dass sie eine Oberseite (5) einer Ausnehmung (6) zur Aufnahme des Verriegelungselementes (2) aufweist und eine Unterseite (7), die an der Türschwelle (3) befestigbar ist.

2. Einrichtung nach Anspruch 1, **dadurch gekennzeichne**t, dass die Ausnehmung (6) als Sackloch ausgebildet ist.

3. Einrichtung nach Anspruch 2, **dadurch gekennzeichnet**, dass am Boden (9) des Sackloches eine Bohrung (10) für eine Schraube (11) vorgesehen ist.

4. Einrichtung nach einem der Ansprüche 1 oder 2, **dadurch gekennzeichnet**, dass an den Seiten der Ausnehmung (6') Bohrungen (10',10'') für Schrauben vorgesehen sind.

5. Einrichtung nach einem der vorhergehenden Ansprüche, **dadurch gekennzeichnet**, dass die oberen, inneren Ränder (12) der Ausnehmung (6) abgeschrägt sind.

6. Einrichtung nach einem der vorhergehenden Ansprüche, **dadurch gekennzeichnet**, dass die Oberseite (5) eine konvexe Fläche aufweist.

7. Einrichtung nach einem der vorhergehenden Ansprüche, **dadurch gekennzeichnet**, dass die Unterseite (7) an die Form der Türschwelle (3) angepaßt ist.

8. Einrichtung nach einem der vorhergehenden Ansprüche, **dadurch gekennzeichnet**, dass die Ausnehmung (6') in Richtung des Verlaufs der Türschwelle (3) größere Abmessungen aufweist, als das Verriegelungselement (2).

9. Einrichtung nach einem der vorhergehenden Ansprüche, **dadurch gekennzeichnet**, dass die Einrichtung (4) in Richtung quer zum Verlauf der Türschwelle (3) positionierbar anordnenbar ist.
